# EUROPÄISCHE PATENTSCHRIFT

(11) **EP 2 177 696 B1**
(45) Veröffentlichungstag und Bekanntmachung des Hinweises auf die Patenterteilung: **03.08.2011**
(21) Anmeldenummer: 08017736.3
(22) Anmeldetag: 09.10.2008
(51) Int. Cl.: E05B 9/08, E05B 15/02

(54) **Tür- oder Fensterbeschlag**
Door or window iron-work
Rebord de porte ou de fenêtre

(43) Veröffentlichungstag der Anmeldung: 21.04.2010
(73) Patentinhaber: ALMAR s.p.a., 25070 Nozza di Vestone BS (IT)
(72) Erfinder: Martinelli, Pierluigi, 25070 Barghe (Brescia) (IT)
(74) Vertreter: Bauer, Friedrich

(56) Entgegenhaltungen:
- DE-U1- 20 011 806
- GB-A- 1 122 635
- US-A- 2 778 665

## Beschreibung

Die Erfindung betrifft einen Tür- oder Fensterbeschlag gemäß dem Oberbegriff des Anspruches 1.

Ein aus der DE 20011806 U1 bekannter Beschlag weist einen zwei voneinander trennbare Platten umfassenden Montagesockel auf, der zunächst getrennt vom Handhabungsteil am Türblatt oder Fensterrahmen festgeschraubt werden kann. Anschließend kann das Handhabungsteil mit einer bajonettartigen Kupplungsvorrichtung, die sich an einer am Handhabungsteil festgelegten Lagerbuchse befindet, am Montagesockel befestigt werden. Die axiale Festlegung des Handhabungsteils im Montagesockel erfolgt mittels eines drehbaren Verriegelungselementes, das zwischen dem Ober- und Unterteil des Montagesockels angeordnet ist und bajonettartige Vorsprünge aufweist. Mittels eines Spezialwerkzeuges kann dieses Verriegelungselement zwischen einer Verriegelungs- und Entriegelungsposition gedreht werden. Zum Abdecken des Montagesockels wird die Abdeckkappe axial auf dem Hals des Handhabungsteils verschoben und in ihrem äußerem Umfangsbereich in entsprechende Radialvorsprünge des Montagesockels eingeclipst.

Dieser bekannte Beschlag ist relativ kompliziert aufgebaut und erfordert zur Montage und Demontage ein Spezialwerkzeug. Weiterhin muss die Abdeckkappe auf dem Hals des Handhabungsteils verschoben werden und aus einem Material bestehen, welches eine genügende Elastizität zum Einclipsen im Montagesockel ermöglicht.

Weiterhin sind axial an einem Türdrückerhals verschiebbare Abdeckkappen bekannt, die auf einen an der Tür befestigten Montagesockel aufgeschraubt oder durch Verdrehen um einen bestimmten Winkel am Montagesockel festgelegt werden. Das Verdrehen der Abdeckkappe wird dabei durch einen Kautschuk-Montagering ermöglicht, der von außen her auf die Abdeckkappe aufgesetzt und nach Gebrauch von dieser wieder entfernt wird.

Aus der GB-A-1 122 635 ist ein Tür- oder Fensterbeschlag gemäß dem Oberbegriff des Anspruchs 1 bekannt, bei dem das Rastelement aus einem starr am Montagesockel befestigten und über diesen hinausstehenden zylindrischen Zapfen besteht. Die Abdeckkappe kann dort, nachdem der Montagesockel am Türblatt oder Fensterrahmen festgeschraubt worden ist, so gedreht werden, dass das Zugangsloch der Abdeckkappe mit dem Zapfen fluchtet und die Abdeckkappe durch Verschieben längs des Drückerhalses auf den Montagesockel aufgeclipst werden kann. Der Zapfen tritt dabei in das Zugangsloch der Abdeckkappe ein und füllt dieses aus.

Der Erfindung liegt die Aufgabe zu Grunde, einen Tür- oder Fensterbeschlag zu schaffen, der möglichst einfach aufgebaut ist sowie eine einfache und schnelle Montage und Demontage ermöglicht.

Diese Aufgabe wird erfindungsgemäß durch einen Tür- oder Fensterbeschlag mit den Merkmalen des Anspruches 1 gelöst. Vorteilhafte Ausführungsformen der Erfindung sind in den weiteren Ansprüchen beschrieben.

Beim erfindungsgemäßen Tür- oder Fensterbeschlag ist das Rastelement in Richtung Abdeckkappe bewegbar und vorgespannt.

Erfindungsgemäß wird somit ein Beschlag geschaffen, bei dem die Schraubenlöcher, durch die die Befestigungsschrauben zum Festschrauben des Montagesockels an der Tür oder am Fensterrahmen hindurchgeführt werden, auf einfachste Weise durch Drehen der Abdeckkappe zugänglich gemacht oder abgedeckt werden. Um die Abdeckkappe verdrehen zu können, ist es lediglich erforderlich, das Rastelement aus dem Zugangsloch hinaus zu drücken. Umgedreht rastet das Rastelement auf Grund seiner Vorspannkraft automatisch in das Zugangsloch ein, wenn die Abdeckkappe entsprechend gedreht wird, wodurch die Abdeckkappe gegen weiteres Verdrehen gesichert ist.

Gemäß einer vorteilhaften Ausführungsform bilden der Montagesockel zusammen mit der Abdeckkappe eine an einem Lagerabschnitt des Handhabungsteils axial festgelegte Baugruppe und sind ohne gegenseitige Axialverschiebung am Türblatt oder Fensterrahmen befestigbar. Montagesockel und Abdeckkappe bilden auf diese Weise eine am Handhabungsteil vormontierbare, kompakte Anordnung, die sehr einfach aufgebaut ist und auf sehr einfache und schnelle Weise zu montieren und zu demontieren ist. Eine Axialverschiebung der Abdeckkappe beim Montieren und Demontieren findet dabei nicht statt.

Gemäß einer vorteilhaften Ausführungsform weist das Handhabungsteil einen Halsabschnitt mit einer Durchmesserstufe auf, wobei die Abdeckkappe in axialer Richtung einerseits durch die Durchmesserstufe des Handhabungsteils und andererseits durch eine Stirnfläche des Montagesockels festgelegt ist. Ein derartiger Beschlag lässt sich auf besonders einfache und kostengünstige Weise herstellen.

Gemäß einer vorteilhaften Ausführungsform besteht das Drehsicherungsmittel aus einem Druckknopf und einer Feder, die am Montagesockel abgestützt ist. Besonders vorteilhaft ist dabei, wenn der Druckknopf einen die Abdeckkappe hintergreifenden Anschlag und einen in das Zugangsloch einführbaren Rastabschnitt aufweist, dessen Kontur an diejenige des Zugangslochs angepasst ist und der eine Länge aufweist, dass der Rastabschnitt in seiner Verrastposition mit der Außenfläche der Abdeckkappe bündig abschließt. Der Druckknopf füllt damit in seiner Verriegelungsposition das Zugangsloch der Abdeckkappe vollständig aus und schließt stirnseitig bündig mit der Außenfläche der Abdeckkappe ab. Hierdurch kann einerseits ein optisch ansprechendes Design geschaffen und andererseits verhindert werden, dass Schmutz in das Zugangsloch eintritt. Besonders zweckmäßig ist es hierbei auch, wenn die Oberflächengestaltung des Druckknopfs gleich zu derjenigen der Abdeckkappe ist, so dass Druckknopf und Abdeckkappe als optische Einheit wahrgenommen werden.

Als Vorspannmittel für den Druckknopf können unterschiedlichste Federn verwendet werden, beispielsweise Spiralfedern, die in Axialrichtung wirken, Blattfedern oder gummielastische Elemente.

Die Erfindung wird nachfolgend anhand der Zeichnungen beispielhaft näher erläutert. Es zeigen:
- Figur 1:: eine Explosionsdarstellung des erfindungs- gemäßen Tür- oder Fensterbeschlags,
- Figur 2:: eine perspektivische, rückseitige Ansicht des Beschlags von Figur 1 im vormontierten Zustand,
- Figur 3:: einen Querschnitt durch die Rosette, wobei sich das Drehsicherungsmittel in der ein- gedrückten, entriegelten Position befin- det,
- Figur 4:: einen Querschnitt entsprechend Figur 3, wobei sich das Drehsicherungsmittel in der Verriegelungsposition befindet,
- Figur 5:: eine perspektivische Darstellung des er- findungsgemäßen Tür- oder Fensterbeschlags zu Beginn der Montage an einem nicht dar- gestellten Türblatt oder Fensterrahmen,
- Figur 6:: eine verkürzte Seitenansicht des Beschlags von Figur 5 beim Verdrehen der Abdeckkap- pe, und
- Figur 7:: eine Darstellung gemäß Figur 5, wobei die Abdeckkappe in die Verriegelungsendpositon weitergedreht worden ist.

Aus den Figuren 1 und 2 ist ein erfindungsgemäßer Tür- oder Fensterbeschlag ersichtlich, der an einer Seite eines nicht dargestellten Türblatts oder Fensterrahmens montiert werden kann. Auf der gegenüberliegenden Seite des Türblatts oder Fensterrahmens wird in der Regel ein entsprechender Tür- bzw. Fensterbeschlag angeordnet, mit dem der dargestellte Beschlag verschraubt werden kann. Alternativ ist dies jedoch ohne weiteres möglich, auf der gegenüberliegenden Seite einen anderen Beschlag dieser Art oder auch nur eine Rosette anzubringen, mit der der dargestellte Beschlag verschraubt werden kann.

Der in den Figuren 1 und 2 dargestellte Tür- oder Fensterbeschlag umfasst ein Handhabungsteil 1 in der Form eines Drückers und eine Rosette 2, die am Türblatt oder Fensterrahmen bzw. an einer gegenüberliegenden, nicht dargestellten Rosette festgeschraubt werden kann. Das Handhabungsteil 1 ist drehbar in der Rosette 2 gelagert und axial an dieser festgelegt.

Das im Wesentlichen L-förmige Handhabungsteil weist einen Halsabschnitt 3 auf, an dessen freiem Ende ein Führungsansatz oder Lagerabschnitt 4 vorgesehen ist. Der Lagerabschnitt 4 dient zur drehbaren Lagerung des Handhabungsteils 1 in der Rosette 2 und ist dementsprechend zylinderförmig ausgebildet. Der Durchmesser des Lagerabschnittes 4 ist kleiner als diejenige des angrenzenden Teils des Halsabschnittes 3, so dass im Übergangsbereich eine Durchmesserstufe 5 vorhanden ist. Weiterhin weist der Lagerabschnitt 4 eine Umfangsnut 6 auf, in die ein Sicherungsring 7 eingesetzt werden kann. Im Inneren des Halsab-schnitts 3 ist in üblicher Weise ein axial verlaufendes Vierkantloch 8 zur drehfesten Aufnahme eines nicht dargestellten Vierkantdorns vorgesehen, der mit dem Schloss zusammenwirkt.

Die Rosette 2 weist einen plattenförmigen Montagesockel 9 auf, der im vorliegenden Ausführungsbeispiel die Form einer Kreisplatte hat. Eine zentrale, kreisförmige Öffnung 10 dient zum Einsetzen einer Lagerbuchse 11, durch welche der Lagerabschnitt 4 hindurchgeführt wird, so dass das Handhabungsteil 1 drehbar in der Lagerbuchse 11 und damit im Montagesockel 9 gelagert ist. Zweckmäßigerweise besteht die Lagerbuchse 11 aus einem verschleißfestem, reibungsarmen Kunststoffmaterial.

Die Lagerbuchse 11 weist einen Hülsenabschnitt 12 und einen radial über den Hülsenabschnitt 12 vorstehenden, inneren Bund 13 auf, der als Axialanschlag für die Lagerbuchse 11 dient, wenn diese von hinten her, d.h. von der dem Türblatt oder dem Fensterrahmen her zugewandten Seite des Montagesockels 9, in die Öffnung 10 des Montagesockels 9 eingeschoben wird.

Der Montagesockel 9 wird mittels zweier Befestigungsschrauben 14 am Türblatt bzw. Fensterrahmen festgeschraubt, wobei in Figur 5 lediglich eine Befestigungsschraube 14 dargestellt ist. Eine der Befestigungsschrauben 14 wird, wie aus Figur 5 ersichtlich, von einer Seite des dargestellten Tür- oder Fensterbeschlags durch den Montagesockel 9 hindurchgeführt und mit dem auf der gegenüberliegenden Seite des Türblatts oder des Fensterrahmens angeordneten Montagesockel verschraubt, während die andere Befestigungsschraube von der anderen Seite her, d.h. von der entgegengesetzten Richtung her, eingeschraubt wird. Zu diesem Zweck weist der Montagesockel 9 zwei gegenüberliegende Schraubenlöcher 15, 16 auf, wobei das Schraubenloch 15 mit einer Durchgangsbohrung versehen ist, so dass eine Befestigungsschraube hindurch gesteckt werden kann, während das Schraubenloch 16 ein Innengewinde aufweist, so dass eine von der gegenüberliegenden Seite her eingeführte Befestigungsschraube im Schraubenloch 16 festgeschraubt werden kann.

Die Schraubenlöcher 15, 16 durchdringen Zylinderzapfen 18, die in axialer Richtung von der Rückseite des Montagesockels 9 nach hinten, d.h. in Richtung des Türblatts bzw. Fensterrahmens, vorstehen, und in entsprechend dimensionierte Durchgangslöcher des Türblatts bzw. Fensterrahmens eingesteckt werden können. Die Zylinderzapfen 17, 18 wirken damit gleichzeitig als Drehsicherungselemente, mit denen der Montagesockel 9 drehfest am Türblatt bzw. Fensterrahmen festgelegt werden kann. Die Schraubenlöcher 15, 16 weisen ferner derartige Senkbohrungen auf, dass die Köpfe der Befestigungsschrauben 14 vollständig im Montagesockel 9 versenkt werden können und daher im montierten zustand nicht über die vordere Stirnseite des Montagesockels 9 vorstehen.

Zwischen dem Montagesockel 9 und der Durchmesserstufe 5 des Handhabungsteils 1 befindet sich weiterhin eine Abdeckkappe 19 (Blendring), welche den Montagesockel 9 vollständig überdeckt. Die Abdeckkappe 19 weist eine zentrale, kreisförmige Öffnung 20 auf. Diese Öffnung 20 ist derart dimensioniert, dass die Abdeckkappe 19 auf einen Bund 21 des Montagesockels 9 aufgesteckt werden kann, der die Öffnung 10 umgibt und über die äußere Stirnfläche 25 des Montagesockels 9 axial vorsteht.

Die axiale Länge des Bunds 21 ist etwas, jedoch nur geringfügig größer als die Dicke der Abdeckkappe 19, wie aus den Figuren 3 und 4 ersichtlich. Die Abdeckkappe 19 kann damit auf einfache Weise relativ zum Montagesockel 9 um die Längsachse der Rosette 2 gedreht werden. Ein reibungsvermindernder Zwischenring 23, der zweckmäßigerweise aus Kunststoff besteht, befindet sich zwischen der Durchmesserstufe 5 des Handhabungsteils 1 und der äußeren Stirnfläche 22 des Bunds 21 des Montagesockels 9. Der Zwischenring 23 erstreckt sich hierbei, wie aus den Figuren 3 und 4 ersichtlich, in radialer Richtung etwas über den Bund 21 nach außen hinaus, so dass er auch die Abdeckkappe 19 geringfügig übergreift und diese bei einer Drehbewegung nicht an der Durchmesserstufe 5 reibt.

Ein einfaches, reibungsarmes Drehen der Abdeckkappe 19 relativ zum Montagesockel 9 wird weiterhin dadurch erreicht, dass der Montagesockel 9 in seinem nabennahen Bereich einen Durchmesserabsatz 24 aufweist, der axial über die ebene Stirnfläche 25 vorsteht. Die Abdeckkappe 19 wird somit axial lediglich in einem nabennahen Bereich zwischen dem Durchmesserabsatz 24 und dem Zwischenring 23 geführt, während sowohl zur Stirnfläche 25 als auch zur Umfangswand 26 des Montagesockels 9 hin ein Freiraum 27, 28 vorhanden ist.

Die gesamte Rosette, d.h. die Abdeckkappe 19 und der Montagesockel 9, werden am Handhabungsteil 1 montiert, bevor die Rosette 2 am Türblatt oder Fensterrahmen festgeschraubt wird. Dieser Zustand ist in Figur 2 dargestellt. Wie ersichtlich, sind dabei Abdeckkappe 19 und Montagesockel 9 axial unverschiebbar auf dem Lagerabschnitt 4 des Handhabungsteils 1 zwischen der Durchmesserstufe 5 und dem Sicherungsring 7 festgelegt.

Um Zugang zu den Schraubenlöcher 15, 16 des Montagesockels 9 zu erhalten, ist in der Abdeckkappe 19 ein Zugangsloch 29 vorgesehen. Dieses Zugangsloch 29 ist derart angeordnet, dass sein Abstand zur Mittelachse der Rosette 2 gleich dem Abstand der Schraubenlöcher 17, 18 zur Mittelachse der Rosette 2 ist. Der Durchmesser des Zugangslochs 29 ist so bemessen, dass die Befestigungsschrauben 14 einschließlich Schraubenkopf vollständig hindurchgeführt werden können. Zum Festschrauben der Rosette 2 am Türblatt oder Fensterrahmen wird die Abdeckkappe 19 relativ zum Montagesockel 9 so gedreht, dass das Zugangsloch 29 dem Schraubenloch 15 gegenüberliegt. Die Befestigungsschraube 14 kann nun durch das Zugangsloch 29 hindurch in das Schraubenloch 15 eingeführt und mit der auf der anderen Seite des Türblatts oder des Fensterrahmens angeordneten Rosette 2 verschraubt werden. Nach dem Festschrauben des Montagesockels 9 wird die Abdeckkappe 19, wie durch den Pfeil 30 in Figur 6 veranschaulicht, relativ zum Montagesockel 9 gedreht, so dass sowohl das Schraubenloch 15 als auch das andere Schraubenloch 16 durch die Abdeckkappe 19 abgedeckt werden.

Um die Abdeckkappe 19 in einer bestimmten Drehposition zu arretieren und gleichzeitig das Zugangsloch 29 auf eine optisch ansprechende Weise auszufüllen, ist zwischen dem Montagesockel 9 und der Abdeckkappe 19 ein Drehsicherungsmittel 31 vorgesehen, das im gezeigten Ausführungsbeispiel aus einer Feder 32 und einem Rastelement 41 in der Form eines Druckknopfs 33 besteht.

Die Feder 32 besteht im gezeigten Ausführungsbeispiel aus einer Spiralfeder, deren hinteres Ende am Boden 34 einer kreisförmigen Vertiefung 35 des Montagesockels 9 abgestützt ist. Das vordere Ende der Feder 32 ist am Druckknopf 33 abgestützt, wobei die Feder 32 in eine Vertiefung 36 des Druckknopfs 33 hinein ragt. Der Außendurchmesser des Druckknopfs 33 ist so bemessen, dass er in die Vertiefung 35 des Montagesockels 9 eingesetzt und innerhalb der Vertiefung 35 in axialer Richtung frei verschoben werden kann. Die Feder 32 bewirkt, dass der Druckknopf 33 permanent nach außen, d.h. in Richtung der Abdeckkappe 19 vorgespannt ist und in diese Richtung gedrängt wird.

Der Druckknopf 33 weist weiterhin einen vorderen, zylindrischen Rastbschnitt 37 und einen hinteren zylindrischen Abschnitt 38 auf, der einen größeren Außendurchmesser als der vordere Abschnitt 37 hat. Der Durchmesser des Rastabschnitts 37 ist so bemessen, dass er mit geringem radialen Spiel in das Zugangsloch 29 eingeführt werden kann. Die axiale Länge des Rastabschnitts 37 entspricht der Wanddicke der Abdeckkappe 19. Die vordere (äußere) Stirnfläche 39 des Druckknopfs 33 schließt daher bündig mit der vorderen Stirnfläche 40 der Abdeckkappe 19 ab, wenn sich die Abdeckkappe 19 in einer Drehposition befindet, in der der Druckknopf 33 in das Zugangsloch 29 einrasten kann. Dieser Zustand ist in Figur 4 dargestellt. Die Durchmesserstufe 42 des Druckknopfs 33 liegt dabei an der inneren Wand der Abdeckkappe 19 an und dient als Axialanschlag. Über das Rastelement 41 ist die Abdeckkappe 19 somit drehfest am Montagesockel 9 festgelegt.

Zur Demontage der Rosette 2 ist es lediglich erforderlich, das Rastelement 41 mit einem Finger oder einem stiftartigen Werkzeug entgegen der Vorspannkraft der Feder 32 nach innen in die Vertiefung 36 hinein zu drücken, bis sich das Rastelement 41 außerhalb des Zugangslochs 29 befindet, so dass die Abdeckkappe 19 in die in Figur 5 dargestellte Drehposition zurückgedreht werden kann. Die entsprechende Befestigungsschraube 14 ist dann wieder zugänglich und kann mittels eines geeigneten Werkzeugs aus der Rosette 2 herausgeschraubt werden.

Im dargestellten Ausführungsbeispiel befinden sich die beiden Schraubenlöcher 15, 16 des Montagesockels 9 in der 3 Uhr- bzw. 9 Uhr-Position und das Drehsicherungsmittel 39 in der 6 Uhr-Position. Andere Positionen, insbesondere für das Drehsicherungsmittel 31, insbesondere eine 12 Uhr-Position, sind ohne weiteres möglich.

## Patentansprüche

1. Tür- oder Fensterbeschlag mit einem Handhabungsteil (1) und einer Rosette (2), wobei die Rosette (2) aufweist:
- einen an einem Türblatt oder an einem Fensterrahmen befestigbaren Montagesockel (9), in dem das Handhabungsteil (1) drehbar gelagert und mindestens ein Schraubenloch (15,16) zum Hindurchführen einer Befestigungsschraube (14) vorgesehen ist,
- eine Abdeckkappe (19), die den Montagesockel (9) überdeck und ein Zugangsloch (29) aufweist,
- ein Drehsicherungsmittel (31), das zwischen dem Montagesockel (9) und der Abdeckkappe (19) angeordnet ist und ein Rastelement (41) aufweist,
wobei das Zugangsloch (29) der Abdeckkappe (19) von der Mittelachse der Abdeckkappe (19) den gleichen Abstand wie das Schraubenloch (15, 16) und das Rastelement (41) hat, so dass das Zugangsloch (29) in einer bestimmten ersten Drehposition der Abdeckkappe (19) dem Schraubenloch (15, 16) gegenüberliegt, während es in einer anderen, zweiten Drehposition dem Rastelement (41) gegenüberliegt, so dass sich das Rastelement (41) in der zweiten Drehposition in das Zugangsloch (29) hinein erstreckt,
**dadurch gekennzeichnet, dass** das Rastelement (41) in Richtung Abdeckkappe (19) bewegbar und vorgespannt ist.

2. Tür- oder Fensterbeschlag nach Anspruch 1, **dadurch gekennzeichnet, dass** der Montagesockel (9) zusammen mit der Abdeckkappe (19) eine an einem Lagerabschnitt (4) des Handhabungsteils (1) axial festgelegte Baugruppe bilden und ohne gegenseitige Axialverschiebung am Türblatt oder Fensterrahmen befestigbar sind.

3. Tür- oder Fensterbeschlag nach Anspruch 1 oder 2, **dadurch gekennzeichnet, dass** das Handhabungsteil (1) einen Halsabschnitt (3) mit einer Durchmesserstufe (5) aufweist, wobei die Abdeckkappe (19) in axialer Richtung einerseits durch die Durchmesserstufe (5) des Handhabungsteils (1) und andererseits durch eine Stirnfläche (22) des Montagesockels (9) festgelegt ist.

4. Tür- oder Fensterbeschlag nach einem der vorhergehenden Ansprüche, **dadurch gekennzeichnet, dass** das Drehsicherungsmittel (31) aus einem Druckknopf (33) und einer Feder (32) besteht, die am Montagesockel (9) abgestützt ist.

5. Tür- oder Fensterbeschlag nach Anspruch 4, **dadurch gekennzeichnet, dass** der Druckknopf (33) einen die Abdeckkappe (19) hintergreifenden Anschlag und einen in das Zugangsloch (29) einführbaren Rastabschnitt (37) aufweist, dessen Kontur an diejenige des Zugangslochs (29) angepasst ist und der eine derartige Länge aufweist, dass der Rastabschnitt in seiner Verrastposition mit der Außenfläche der Abdeckkappe (19) bündig abschließt.

6. Tür- oder Fensterbeschlag nach einem der vorhergehenden Ansprüche, **dadurch gekennzeichnet, dass** die Abdeckkappe (19) auf einem axial vorstehenden Bund (21) des Montagesockels (9) gelagert ist.

## Claims

1. Door or window fitting with a handling part (1) and a round anchor plate (2), wherein the round anchor plate (2) has:
- an assembly base (9), which can be fastened to a door leaf or a window frame and in which the handling part (1) is rotatably mounted and at least one screw hole (15, 16) is provided to guide a fastening screw (14) through,
- a covering cap (19), which covers the assembly base (9) and has an access hole (29),
- an anti-rotation means (31), which is arranged between the assembly base (9) and the covering cap (19) and has a latching element (41),
wherein the access hole (29) of the covering cap (19) has the same spacing from the centre axis of the covering cap (19) as the screw hole (15, 16) and the latching element (41), so the access hole (29) in a specific first rotary position of the covering cap (19) opposes the screw hole (15, 16), while, in another, second rotary position, it opposes the latching element (41), so the latching element (41) in the second rotary position extends into the access hole (29), **characterised in that** the latching element (41) is movable and biased in the direction of the covering cap (19).

2. Door or window fitting according to claim 1, **characterised in that** the assembly base (9) together with the covering cap (19) form a component assembly axially fixed on a bearing portion (4) of the handling part (1) and can be fastened without mutual axial displacement on the door leaf or window frame.

3. Door or window fitting according to claim 1 or 2, **characterised in that** the handling part (1) has a neck portion (3) with a diameter step (5), the covering cap (19) being fixed in the axial direction, on the one hand, by the diameter step (5) of the handling part (1) and, on the other hand, by an end face (22) of the assembly base (9).

4. Door or window fitting according to any one of the preceding claims, **characterised in that** the anti-rotation means (31) consists of a push-button (33) and a spring (32), which is supported on the assembly base (9).

5. Door or window fitting according to claim 4, **characterised in that** the push-button (33) has a stop, which engages behind the covering cap (19), and a latching portion (37), which can be introduced into the access hole (29) and the contour of which is adapted to that of the access hole (29) and which has a length such that the latching portion in its latching position terminates flush with the outer face of the covering cap (19).

6. Door or window fitting according to any one of the preceding claims, **characterised in that** the covering cap (19) is mounted on an axially projecting collar (21) of the assembly base (9).

## Revendications

1. Ferrure de porte ou de fenêtre comprenant une partie d'actionnement (1) et une rosace (2), dans laquelle ladite rosace (2) comprend :
- un socle de montage (9), susceptible d'être fixé sur un vantail de porte ou sur un cadre de fenêtre, dans lequel la partie d'actionnement (1) est montée en rotation, et il est prévu au moins un trou de vis (15, 16) pour faire traverser une vis de fixation (14),
- un capuchon de couverture (19) qui recouvre le socle de montage (3) et qui présente un trou d'accès (29),
- un organe de blocage antirotation (31), qui est agencé entre le socle de montage (9) et le capuchon de couverture (19), et qui comprend un élément d'enclenchement (41),
dans laquelle le trou d'accès (29) du capuchon de couverture (19) présente par rapport à l'axe médian du capuchon de couverture (19) la même distance que le trou de vis (15, 16) et l'élément d'enclenchement (41), de sorte que dans une première position déterminée en rotation du capuchon de couverture (19), le trou d'accès (29) est à l'opposé du trou de vis (15, 16), alors que dans une autre seconde position en rotation, il est à l'opposé de l'élément d'enclenchement (41), de sorte que l'élément d'enclenchement (41) s'étend en pénétration dans le trou d'accès (29) dans la seconde position en rotation,
**caractérisée en ce que** l'élément d'enclenchement (41) est déplaçable et précontraint en direction du capuchon de couverture (19).

2. Ferrure de porte ou de fenêtre selon la revendication 1, **caractérisée en ce que** le socle de montage (9) forme, conjointement avec le capuchon de couverture (19), un groupe structurel immobilisé axialement sur un tronçon de montage (4) de la partie d'actionnement (1), et sont susceptibles d'être fixés sur le vantail de porte ou sur le cadre de fenêtre sans déplacement axial réciproque.

3. Ferrure de porte ou de fenêtre selon la revendication 1 ou 2, **caractérisée en ce que** la partie d'actionnement (1) comprend un tronçon d'encolure (3) avec un gradin en diamètre (5), le capuchon de couverture (19) étant immobilisé en direction axiale d'une part par le gradin en diamètre (5) de la partie d'actionnement (1) et d'autre part par une surface frontale (22) du socle de montage (9).

4. Ferrure de porte ou de fenêtre selon l'une des revendications précédentes, **caractérisée en ce que** l'organe de blocage antirotation (31) est formé d'un bouton-poussoir (33) et d'un ressort (32), lequel s'appuie sur le socle de montage (9).

5. Ferrure de porte ou de fenêtre selon la revendication 4, **caractérisée en ce que** le bouton-poussoir (33) comprend une butée qui engage le capuchon de couverture (19) par l'arrière et un tronçon d'enclenchement susceptible d'être introduit dans le trou d'accès (29), dont le contour est adapté à celui du trou d'accès (29) et qui présente une longueur telle que le tronçon d'enclenchement se termine en affleurement avec la surface extérieure du capuchon de couverture (19) dans sa position enclenchée.

6. Ferrure de porte ou de fenêtre selon l'une des revendications précédentes, **caractérisée en ce que** le capuchon de couverture (19) est monté sur une collerette (21) en saillie axiale du socle de montage (9).
